# EUROPÄISCHE PATENTSCHRIFT

(11) **EP 3 899 180 B1**
(45) Veröffentlichungstag und Bekanntmachung des Hinweises auf die Patenterteilung: **17.04.2024**
(21) Anmeldenummer: 19827599.2
(22) Anmeldetag: 27.11.2019
(51) Int. Cl.: E05F 15/619, E05C 17/00, E05C 17/08

(54) **AUFSTELLVORRICHTUNG FÜR EIN KRAFTFAHRZEUGTÜRELEMENT**
PRESENTER FOR A MOTOR VEHICLE DOOR ELEMENT
DISPOSITIF DE POSITIONNEMENT POUR ELEMENT DE PORTE D'UN VÉHICULE AUTOMOBILE

(30) Priorität: 18.12.2018 DE 102018132665
(43) Veröffentlichungstag der Anmeldung: 27.10.2021
(73) Patentinhaber: Kiekert AG, 42579 Heiligenhaus (DE)
(72) Erfinder: REDDMANN, Uwe, 45145 Essen (DE)
(74) Vertreter: Kiekert AG Patentabteilung
(86) Internationale Anmeldenummer: PCT/DE2019/101016
(87) Internationale Veröffentlichungsnummer: WO 2020/125850

(56) Entgegenhaltungen:
- DE-A1-102017 214 174
- DE-A1-102017 223 104
- FR-A1- 2 814 771

## Beschreibung

Die Erfindung betrifft eine Aufstellvorrichtung für ein Kraftfahrzeugtürelement, aufweisend einen elektrischen Antrieb und ein Stellmittel, wobei das Stellmittel mittels des Antriebs und eines zwischen dem Stellmittel und dem Antrieb angeordneten Getriebe verstellbar ist und einen Sensor.

Heutige Kraftfahrzeuge werden mehr und mehr mit Komfortfunktionen versehen. Um beispielsweise das Einsteigen in ein Kraftfahrzeug zu erleichtern und Einfluss auf die ästhetische wie auch aerodynamische Formgebung nehmen zu können, werden Kraftfahrzeuge zum Beispiel ohne einen äußeren Türgriff ausgestattet. Vorstellbar ist es aber auch, dass ein Türaußengriff vorgesehen ist, dieser aber zum Öffnen der lediglich ein Schaltsignal an das Kraftfahrzeugtürschloss weiterleitet. Um das Einsteigen zu erleichtern, zu automatisieren und bei zum Beispiel türaußengrifflosen Fahrzeugen das Einsteigen zu ermöglichen, kommen sogenannte Aufstellvorrichtungen bzw. Türaufsteller zum Einsatz, die zum Teil auch als Türaussteller bezeichnet sind.

Aus der DE 10 2011 015 669 A1 ist ein Aussteller für Kraftfahrzeugtüren oder -klappen bekannt, mit dem eine Tür, Klappe oder Haube aus einer Schließstellung in eine Öffnungsstellung überführbar ist. Bezieht sich die Ausstelleinrichtung zum Beispiel auf eine Kraftfahrzeugseitentür, so kann die Tür mittels eines elektrischen Impulses geöffnet werden. Dazu muss zuerst das Gesperre des Türschlosses vorzugsweise elektrisch entsperrt werden, so dass die Tür öffenbar ist. Reicht nun beispielsweise der Türdichtungsdruck nicht aus, um die Tür von der Schließstellung in eine Öffnungsstellung zu überführen, so kann mittels der Ausstelleinrichtung die Tür in eine Öffnungsstellung überführt werden. Eine Öffnungsstellung definiert sich hierbei in der Weise, dass der Bediener des Kraftfahrzeugs in der Lage ist, die Tür zu ergreifen, so dass er die Tür vollständig öffnen kann. Als Ausstelleinrichtung dient hierbei ein elektrischer Antrieb, der über eine Antriebsklinke und einen Innen- und Außenhebel mechanisch in Form einer Schwenkbewegung der Hebel auf die Kraftfahrzeugtür einwirkt.

Die DE 10 2016 105 760 A1 offenbart eine Aufstellvorrichtung für eine Kraftfahrzeugtür mit einer Grundplatte, ferner mit einem an der Grundplatte gelagerten Antriebselement und einem Antrieb, wobei ein dem Antriebselement zugeordneter erster Sensor vorgesehen ist, welcher zumindest zwischen einem Aufstellvorgang und einem manuellen Öffnungsvorgang unterscheidet. Dabei umfasst die Aufstellvorrichtung einen Antrieb, der über einen Sensor und eine Steuereinheit antreibbar ist. Ein flexibles Verbindungsmittel ermöglicht dann ein Verschwenken eines Übertragungshebels, der wiederum über einen Antriebshebel und einen Antriebsschieber eine Aufstellbewegung ermöglicht. Um ein Bewegen der Tür zu ermöglichen, verfährt der Antriebsschieber linear und zum Beispiel aus einer Öffnung einer Karosserie heraus, so dass eine entriegelte und entsperrte Tür zumindest bereichsweise öffenbar ist. Die Endstellung des Antriebsschiebers ist mittels eines zweiten ortsfesten Sensors erfassbar, so dass der Antrieb wiederum abschaltbar ist.

Aus der unveröffentlichten Patentanmeldung der Anmelderin DE 10 2017 124 282 A1 ist eine Aufstellvorrichtung für ein Kraftfahrzeugtürelement bekannt geworden aufweisend einen elektrischen Antrieb und ein Stellmittel, wobei das Stellmittel mittels des Antriebs und eines zwischen dem Stellmittel und dem Antrieb angeordneten Getriebes verstellbar ist. Mittels der Aufstellvorrichtung ist ein Bewegen der Tür ermöglichbar, wobei ein Schiebeelement am Stellmittel angeordnet ist, welches mit einem Schaltmittel zusammenwirkt, so dass die Türbewegung erfassbar ist. Das Stellmittel wird im Wesentlichen aus einer angetriebenen Zahnstange mit integriertem Schiebeelement, Schaltmittel und elektrischer Zuleitung gebildet. Mittels des Schaltmittels zwischen dem Schiebeelement und der Karosserie ist es dabei möglich, die Bewegung der angetriebenen Zahnstange zu steuern.

DE 10 2017 214174 A1 offenbart eine Aufstellvorrichtung gemäß dem Oberbegriff des Anspruchs 1. Eine elektrische Betätigung des Verriegelungsmittels wird zwar angedeutet, jedoch weist es keinen Verriegelungsschieber auf.

Die aus dem Stand der Technik bekannten Vorrichtungen zum Aufstellen einer Kraftfahrzeugtür nach einem Entsperren eines Kraftfahrzeugschlosses ermöglichen es, dass die Tür zumindest bereichsweise öffenbar ist, so dass ein Bediener des Kraftfahrzeuges in der Lage ist, die Tür durch einen Spalt hindurch zu ergreifen und vollständig zu öffnen. Die bekannten Aufstellvorrichtungen haben sich grundsätzlich bewährt, gelangen jedoch an ihre Grenzen, wenn die elektrisch betätigten Türen zum Beispiel auf einer abschüssigen Straße elektrisch geöffnet werden. Hier setzt die Erfindung an.

Aufgabe der Erfindung ist es, eine verbesserte Aufstellvorrichtung für ein Kraftfahrzeugtürelement bereitzustellen. Darüber hinaus ist es Aufgabe der Erfindung, eine Aufstellvorrichtung bereitzustellen, die ein sicheres Öffnen auch auf abschüssigen Straßen abgestellten Fahrzeugen ermöglicht. Darüber hinaus ist es Aufgabe der Erfindung, eine konstruktiv einfache und kostengünstige Lösung bereitzustellen.

Die Lösung der Aufgabe erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass eine Aufstellvorrichtung für ein Kraftfahrzeugtürelement bereitgestellt wird, aufweisend einen elektrischen Antrieb und ein Stellmittel, wobei das Stellmittel ein Verriegelungsmittel, insbesondere einen Verriegelungshebel, aufweist und mittels des Antriebs und eines zwischen dem Stellmittel und dem Antrieb angeordneten Getriebe verstellbar ist, so dass ein Bewegen der Tür ermöglichbar ist und einem Sensor, wobei das Türelement mittels des Stellmittels haltbar ist, und wobei erfindungsgemäß das Verriegelungsmittel mittels eines elektromotorischen Antriebs steuerbar ist und wobei das Verriegelungsmittel einen mittels des elektrischen Antriebs betätigbaren Verriegelungsschieber aufweist. Durch den erfindungsgemäßen Aufbau der Aufstellvorrichtung und insbesondere aus der Kombination eines Sensors, mit dem vorzugsweise eine auf die Antriebseinheit einwirkende Kraft erfassbar ist und eines Stellmittels, mit dem das Türelement haltbar ist, ist ein Öffnen, Halten und somit Bereitstellen der Tür für einen Bediener ermöglichbar. Durch den erfindungsgemäßen Aufbau kann dem Bediener das Türelement präsentiert werden, wobei gleichzeitig eine Sicherung gegen ein selbstständiges Öffnen des Türelements bereitstellbar ist. Das Fahrzeug kann sich auch auf einer abschüssigen Straße befinden, wobei mittels des Stellmittels das Türelement haltbar ist. Wird das Türelement mittels des Kraftfahrzeugschlosses elektrisch freigegeben und die Aufstellvorrichtung aktiviert, so öffnet sich das Türelement selbständig aber eben nur so weit, dass ein Bediener das Türelement ergreifen und manuell öffnen kann. Die Aufstellvorrichtung öffnet das Türelement dabei lediglich so weit, dass ein Ergreifen des Türelements durch den Bediener ermöglichbar, aber gleichzeitig keine unbeabsichtigte Öffnung über die Öffnungsstellung mittels des Aufstellens hinaus erfolgt. Es besteht somit ein Höchstmaß an Sicherheit, dass weder Personen gefährdet, noch das Türelement selbst in einen Gefahrenbereich hinein öffnet. Bevorzugt öffnet die Tür nicht weiter als das Kraftfahrzeug in der insgesamten Breite, das heißt inklusive zum Beispiel der Spiegel, breit ist.

Die Aufstellvorrichtung kommt bei einem Kraftfahrzeugtürelement zum Einsatz. Das Kraftfahrzeugtürelement kann dabei aber auch zum Beispiel eine Klappe, Haube oder eine Abdeckung, zum Beispiel für ein Cabriodach sein. Das Halten des beweglich am Kraftfahrzeug angeordneten Bauteils kann auch zum Beispiel aufgrund von Umwelteinflüssen, wie beispielsweise Wind, notwendig sein, um ein unbeabsichtigtes Öffnen zu unterbinden. Die Aufstellvorrichtung ist somit dort einsetzbar, wo ein beweglich am Kraftfahrzeug angeordnetes Bauteil zum weiteren Öffnen positioniert werden soll. In vorteilhafter Weise wirkt die Aufstellvorrichtung mit einem elektrisch betätigbaren Schließsystem zusammen, so dass ein hohes Maß an konstruktiver Freiheit bei der Auslegung des Türelements ermöglichbar ist. Beispielsweise kann das Türelement auf einen Türgriff verzichten, wodurch sich eine nahezu beliebige Formgebung an einer äußeren Form des Türelements ergibt.

Üblicherweise ist die Aufstellvorrichtung derart im Bereich des Türelements angeordnet, dass durch eine Betätigung der Aufstellvorrichtung das Türelement positionierbar ist. Die Aufstellvorrichtung erzeugt eine Relativbewegung zwischen Karosserie und Türelement, wobei die Aufstellvorrichtung bevorzugt im Türelement selbst angeordnet ist. Eine Anordnung in der Karosserie zur Bewegung des Türelements ist natürlich ebenfalls vorstellbar. Vorstellbar ist es auch, dass die Aufstellvorrichtung in das Kraftfahrzeugschloss zum Beispiel einer Seitentür integriert ist. Dies bietet den Vorteil, dass eine elektrische Spannung für den Antrieb zur Verfügung und/oder dass durch den Antrieb weitere Funktionen im Kraftfahrzeugschloss betätigbar sind.

Der elektrische Antrieb besteht bevorzugt aus einem Gleichstrommotor, der mit einer Abtriebswelle und zum Beispiel über ein Schneckengetriebe mit dem Stellmittel zusammenwirkt. Dabei sind ein-, zwei- oder mehrstufige Getriebe vorstellbar, wobei durch die Auswahl des Getriebes Einfluss auf die zur Verfügung stehende Kraft am Stellmittel genommen werden kann. Ist beispielsweise die Aufstellvorrichtung derart in dem Türelement angeordnet, dass die Aufstellvorrichtung zum Beispiel mit einer A-Säule des Kraftfahrzeugs und einer Vordertür zusammenwirkt, so sind höhere Kräfte zum Aufstellen des Türelements notwendig als wenn die Aufstellvorrichtung wiederum in einer Vordertür eines Kraftfahrzeugs angeordnet und auf eine B-Säule im Kraftfahrzeug wirkt. Im Falle eines Aufstellens einer Tür und einer Anordnung der Aufstellvorrichtung im Bereich des Kraftfahrzeugschlosses sind geringere Kräfte notwendig, so dass mit höheren Übersetzungen gearbeitet werden kann.

Der elektrische Antrieb ermöglicht hierbei die Bewegung des Stellmittels. Mittels des elektrischen Motors ist es möglich, das Stellmittel zu bewegen und zwar derart, dass durch das angetriebene Stellmittel die Tür aufstellbar ist. Dabei bewegt sich das Stellmittel relativ zur Karosserie und übt eine Druckkraft auf das Fahrzeugtürelement aus, so dass die entriegelte und entsperrte Tür bewegbar ist.

Die Aufstellvorrichtung wirkt bevorzugt mit einem Kraftfahrzeugschloss zusammen, welches eine Drehfalle und mindestens eine Sperrklinke aufweist, wobei das Gesperre aus Drehfalle und mindestens einer Sperrklinke elektrisch entsperrbar ist. Insbesondere bei elektrisch entsperrbaren Schließsystemen benötigt der Bediener des Kraftfahrzeugs lediglich einen elektrischen Impuls, um das Schließsystem in eine entsperrte, das heißt geöffnete Position zu überführen. Das Schließsystem liegt dann geöffnet vor, so dass die Tür oder Klappe bewegbar ist. Der elektrische Öffnungsimpuls für Kraftfahrzeugschloss kann dabei mittels eines Sensors, eines Schlüssels oder mittels zum Beispiel eines sensitiven Mittels, wie beispielsweise einem Berührungssensor oder einem Türaußengriff mit einem integrierten Sensor erzeugt werden.

Liegt das Fahrzeugtürelement einmal entsperrt vor, ist das Türelement in den Scharnieren frei schwenkbar. Gegebenenfalls weist die Tür noch ein Türfangband auf, welches die Tür in mehreren Öffnungspositionen halten kann. Die einmal entsperrte Tür kann dann mittels der Aufstellvorrichtung bewegt werden, wobei die Bewegung des Fahrzeugtürelements sensorisch erfassbar ist. Dabei wird der komplette Aufstellvorgang erfasst. Es findet eine kontinuierliche Erfassung statt, so dass zu jedem Zeitpunkt der Bewegung des Fahrzeugtürelements mittels der Aufstellvorrichtung ein Erfassen der Türbewegung ermöglichbar ist. Eine einmal manuell über die Bewegung der Aufstellvorrichtung hinaus bewegte Tür trennt die sensorische Erfassung, so dass der elektrische Antrieb stromlos geschaltet werden kann bzw. der elektrische Antrieb umpolbar ist, so dass das Stellmittel in seiner Ausgangsposition zurückfahrbar ist. Die Erkennung einer manuellen Bewegung des Fahrzeugtürelements wird im Weiteren im Detail erläutert.

Mittels eines in das Stellelement integrierten Verriegelungsmittels ist nun die Möglichkeit geschaffen, neben der sensorischen Erfassung der Stellbewegung auch ein sicheres Halten des Fahrzeugtürelements zu realisieren. Mittels des Verriegelungsmittels ist es möglich, das Fahrzeugtürelement in jeder durch die Aufstellvorrichtung erzeugten Bewegung des Türelements das Fahrzeugtürelement zu führen und zu halten. Das Führen und Halten des Türelements führt dazu, dass nicht nur ein automatisches Aufstellen des Türelements ermöglichbar ist, es ist vielmehr auch die Möglichkeit geschaffen, eine Schließbewegung mittels der Aufstellvorrichtung zu erzielen. Die Aufstellvorrichtung kann somit auch als kombinierte Aufstell- und Zuziehvorrichtung bezeichnet werden.

Zum Betätigen des Verriegelungshebels wird der Verriegelungsschieber mittels des Antriebs bevorzugt unter dem Einsatz eines Spindelgetriebes verschoben. Mit anderen Worten kann der Motor auf seiner Abtriebswelle eine Spindel tragen, wobei die Spindel unmittelbar mit dem Verriegelungsschieber zusammenwirkt, so dass der Verriegelungsschieber hin und her verschiebbar ist. Das Spindelgetriebe ist dabei bevorzugt nicht selbsthemmend ausgeführt, was besonders dann vorteilhaft ist, wenn eine im weiteren beschriebene Notbetätigung zum Einsatz kommt.

Ist das Verriegelungsmittel formschlüssig mit der Karosserie des Kraftfahrzeugs verbindbar, so ergibt sich eine weitere Ausgestaltungsvariante der Erfindung. Wird das Kraftfahrzeugtürelement zum Beispiel elektrisch geöffnet, das heißt das Gesperre entsperrt, so ist das Türelement in den Scharnieren frei schwenkbar. Nun kann die Aufstellvorrichtung das Türelement aufstellen, wobei das Verriegelungsmittel formschlüssig mit der Karosserie in Eingriff steht. Es kann somit zu jedem Zeitpunkt ein sicheres Halten während der Bewegung des Türelements mittels der Aufstellvorrichtung gewährleistet werden. Ein Formschluss ist dabei vorteilhaft, da die Sicherheit beim Halten des Türelements erhöht werden kann. Der Formschluss kann dabei beispielsweise mittels einer Vertiefung im Stellmittel und einem mit der Vertiefung in Eingriff bringbaren federbelasteten Verriegelungsmittel erfolgen. Dabei kann die Vertiefung in der Karosserie oder im Stellmittel vorliegen, wie auch das Verriegelungsmittel an der Karosserie oder am Stellmittel befestigt sein kann. Das Verriegelungsmittel kann dabei als Haken, Kugel oder aber auch in Form zum Beispiel eines Bajonettverschlusses vorliegen. Das Verriegelungsmittel kann dabei zum Beispiel federbelastet in eine Vertiefung, Hinterschneidung oder Ausnehmung eingreifen. In jedem Fall kann mittels des Verriegelungsmittels ein derartiger Formschluss hergestellt werden, dass das Fahrzeugtürelement über den gesamten Bewegungsbereich der Aufstellvorrichtung sicher haltbar ist. Ein Lösen des Verriegelungsmittels aus dem Formschluss ist dann zum Beispiel mittels einer manuellen Bewegung des Kraftfahrzeugtürelements möglich.

In vorteilhafter Weise ist das Verbindungsmittel lösbar mit der Karosserie in Eingriff bringbar. Das Lösen kann beispielsweise durch eine manuelle Bedienung des Fahrzeugtürelements erfolgen. Dazu muss der Bediener zum Beispiel nach dem Aufstellen des Türelements das Türelement manuell ergreifen und über den Aufstellweg hinaus bewegen. Das Verriegelungsmittel kann beispielsweise aus einer federbelasteten Kugel oder auch mehreren federbelasteten Kugeln bestehen, die zum Beispiel umfänglich formschlüssig in die Karosserie eingreifen, und aus dem Eingriffsbereich mit der Karosserie herausbewegt werden können. Die Kraft des Formschlusses wird dabei durch die manuelle Betätigung des Türelements überwunden.

Wie im Weiteren ausgeführt wird, erhält der elektrische Antrieb nach dem Lösen des Verbindungsmittels mit der Karosserie ein elektrisches Signal, wodurch ein Zurückstellen des Stellmittels in die Ausgangslage einleitbar ist. Eine federunterstützte Lösbarkeit des Verbindungsmittels ist vorteilhaft, da hierdurch ein dauerstabiles Verriegelungsmittel realisierbar ist. Vorstellbar ist es erfindungsgemäß aber auch, dass beispielsweise ein elastisches Verriegelungsmittel zum Einsatz kommt, wobei mittels eines elastischen Kunststoffelements ein Formschluss zwischen Stellmittel und Karosserie herstellbar ist. So kann beispielsweise das Verriegelungsmittel an einem Ende des Stellmittels angeordnet sein und beispielsweise eine Kugelform aufweisen, die in eine formschlüssige Aufnahme eines elastischen Kunststoffelements in der Karosserie eingreift.

Erfindungsgemäß ist das Verriegelungsmittel elektrisch mittels eines elektromotorischen Antriebs antreib- und steuerbar. Eine elektrische Ansteuerung des Verriegelungsmittels ermöglicht hierbei eine erhöhte Sicherheit beim Herstellen einer Verbindung zwischen dem Stellmittel und der Karosserie. Dabei ist es beispielsweise vorstellbar, dass im Stellmittel ein Verriegelungshebel angeordnet ist, der mittels eines erfindungsgemäßen Verriegelungsschiebers betätigbar ist. Ist beispielsweise der Verriegelungshebel an einem radialen Ende des Stellmittels schwenkbar im Stellmittel angeordnet, so kann mittels des Verriegelungsschiebers ein Schwenken des Verriegelungshebels initialisiert werden. Das Verschwenken des Verriegelungshebels kann dann zum Eingreifen in die Karosserie genutzt werden. Solange der Verriegelungsschieber mit dem Verriegelungshebel in Eingriff steht, ist ein sicheres Halten des Türelements möglich.

Wird der Verriegelungsschieber außer Eingriff mit dem Verriegelungshebel gebracht, so kann der Verriegelungshebel beispielsweise federbelastet oder durch eine manuelle Betätigung des Türelements außer Eingriff mit der Karosserie gelangen. Der Verriegelungsschieber ist dabei zum Beispiel verschieblich im Stellmittel angetrieben und beispielsweise über ein elektrisch angetriebenes Spindelgetriebe hin und her im Stellelement verschiebbar. Dabei kann der Verriegelungsschieber zum Beispiel eine Verriegelungskontur aufweisen, die mit dem Verriegelungshebel in Eingriff bringbar ist, wobei der Verriegelungshebel schwenkbar im Stellelement bzw. Stellmittel aufgenommen ist oder beispielsweise zweiteilig und spreizbar ist, so dass der Verriegelungshebel zum Beispiel formschlüssig hinter die Verriegelungskontur gelangen kann. Bei einem einteiligen Aufbau des Verriegelungshebels ist ein einseitiges Eingreifen in die Karosserie vorstellbar, wobei bei einem zum Beispiel zweiteiligen Aufbau des Verriegelungshebels ein gegenseitiges Verschwenken der Verriegelungshebel vorstellbar ist, so dass ein zweiseitiges Eingreifen, das heißt ein Spreizen in die Karosserie bzw. die Verriegelungskontur hinein erfolgen kann.

In einer weiteren Ausgestaltungsvariante ist der Verriegelungshebel mittels des Verriegelungsschiebers betätigbar, insbesondere verschwenkbar. Der Verriegelungsschieber ist mittels des Spindelantriebs verschiebbar und kommt somit mit dem Verriegelungsschieber in Eingriff. Der Verriegelungsschieber ist schwenkbar aber ortsfest im Stellelement aufgenommen. In vorteilhafter Weise weisen Verriegelungsschieber und Verriegelungshebel eine kooperierende Kontur auf, beispielsweise jeweils ein konisch auslaufendes Ende, so dass ein Ineinandergreifen erleichtert und ein verschwenken des Verriegelungsschiebers unterstützt wird. Gelangt der Verriegelungsschieber mit dem Verriegelungshebel in Eingriff, so wird der Verriegelungshebel verschwenkt und gleichzeitig in seiner verschwenkten Position gehalten. Der Verriegelungsschieber dient somit als Positioniersicherung für den Verriegelungshebel. Gelangt der Verriegelungshebel dabei in Eingriff mit einer Verriegelungskontur, so ist ein sicheres Aufstellen bzw. Zuziehen mittels der Aufstellvorrichtung ermöglichbar.

Eine weitere Ausgestaltungsvariante der Erfindung ergibt sich dann, wenn das Verriegelungsmittel in das Stellelement integriert ist. Einerseits kann durch eine integrierte Ausführung eine platzsparende Aufstellvorrichtung realisiert werden und andererseits können die Bestandteile des Verriegelungsmittels vor Umwelteinflüssen geschützt werden. Das Verriegelungsmittel ist im Stellelement angeordnet, wobei das Stellelement aus dem Türelement heraus bewegt wird, so dass Regen, Schnee, Staub und anderen Umgebungseinflüssen ausgesetzt ist. Durch die integrierte Lösung ist es nun möglich das Verriegelungsmittel, das heißt den Antrieb, das Getriebe, den Verriegelungsschieber und en Verriegelungsschieber, vor Umwelteinflüssen zu schützen. Vorteilhaft ist dies insbesondere deshalb, da die Bestandteile des Verriegelungsmittels aus mechanisch gelagerten Teilen gebildet sind, die beispielsweise auf eine Schmierung angewiesen sind und dahingehend, dass die Umwelteinflüsse die Funktion nicht beeinträchtigen können.

In vorteilhafter Weise ist der Verriegelungshebel mit einer Verriegelungskontur in Eingriff bringbar ist, wobei insbesondere der Verriegelungshebel mittels eines Dämpfungsmittels mit einer Verriegelungskontur in Eingriff bringbar ist. Der Verriegelungshebel ist mittels des Verriegelungsschiebers verschwenkbar, so dass der Verriegelungshebel in der Lage ist in eine Kontur der Karosserie des Fahrzeugs einzugreifen. Bevorzugt weist die Karosserie eine auch separat ausbildbare Verriegelungskontur auf. Das heißt der Verriegelungshebel kann einerseits zum Beispiel in eine Öffnung der Karosserie eingreifen oder mit einer an der Karosserie angebauten Verriegelungskontur zusammenwirken. In jedem Fall kann durch das Zusammenwirken von Verriegelungshebel und Verriegelungskontur ein Formschluss erzielt werden, so dass ein gezieltes und sicheres Einleiten einer Kraft von dem Stellmittel auf die Karosserie ermöglichbar ist. Die Aufstellvorrichtung ist folglich in der Lage erstens beim Aufstellen des Türelements eine stabile und ortsfeste Auflage vorzufinden, zweitens ein Halten des Türelements in der geöffneten Position zu ermöglichen und drittens ein Zuziehen des Türelements mittels der Aufstellvorrichtung zu ermöglichen.

Durch den Einsatz eines Dämpfungsmittels kann das Zusammenwirken von Verriegelungsschieber und Verriegelungskontur verbessert werden, insbesondere kann ein geräuscharmes Eingreifen, Führen und Halten des Türelements gewährleistet werden. Das Dämpfungsmittel kann dabei am Verriegelungshebel montiert, angeformt, formschlüssig gehalten oder in vergleichbarer Weise angeordnet sein. Darüber hinaus ist es aber erfindungsgemäß ebenfalls vorstellbar, dass das Dämpfungsmittel im Bereich der Karosserie und/oder an der Verriegelungskontur angeordnet ist.

In einer Ausgestaltungsvariante der Erfindung weist das Verriegelungsmittel eine Notbetätigung auf, so dass das Verriegelungsmittel manuell entriegelbar ist. Beispielsweise kann am Verriegelungsschieber selbst eine Eingriffsfläche vorliegen, mittels der ein manuelles Lösen des Verriegelungsschiebers ermöglichbar ist. Dabei kann der Verriegelungsschieber manuell außer Eingriff mit dem Verriegelungshebel gebracht werden, um ein Lösen des Verriegelungsmittels mit der Karosserie herbeizuführen. Die Notbetätigung kann aber auch zum Beispiel aus einem Druckknopf gebildet sein, der den Verriegelungshebel beispielsweise trennt. In diesem Fall kann der Verriegelungsschieber beispielsweise zweiteilig ausgebildet sein, so dass ein Lösen des Verriegelungsmittels mit der Karosserie ermöglichbar ist.

Weiterhin ist es erfindungsgemäß vorstellbar, dass die Notbetätigung aus einer Eingriffskontur, insbesondere einer Wellenkontur, am Verriegelungsschieber gebildet ist. Mit anderen Worten kann das Stellelement eine Öffnung aufweisen, aus der die Eingriffskontur herausragt oder durch die die Eingriffskontur ergreifbar ist. Eine Wellenkontur bietet dabei den Vorteil, dass ein leichtes Ertasten der Notbetätigung ermöglichbar ist und andererseits eine Krafteinleitung in die Betätigungs- bzw. Eingriffskontur verbessert wird. Mittels der Notbetätigung wird der Verriegelungsschieber in eine Ausgangsposition verschoben, so dass der Verriegelungsschieber außer Eingriff mit dem Verriegelungshebel gelangt. Dazu muss der Verriegelungsschieber den Spindelantrieb betätigen, der aber wie vorstehend beschrieben in vorteilhafter Weise nicht selbsthemmend ausgeführt sein kann.

Weiterhin ist es erfindungsgemäß vorstellbar, dass zumindest ein Getriebebestandteil schwenkbar in der Aufstellvorrichtung, insbesondere in einem Getriebeträger der Aufstellvorrichtung, aufgenommen ist. Durch eine schwenkbare Lagerung zumindest eines Getriebebestandteils kann eine Überlastsicherung realisiert werden. Insbesondere in dem Fall, in dem das Türelement eine übergroße Belastung erfährt, kann mittels des schwenkbaren Getriebebestandteils eine Überlastsicherung realisierbar sein. Eine überhöhte Belastung kann beispielsweise dann auftreten, wenn zum Beispiel durch Witterungseinflüsse das Türelement nicht öffenbar ist, das heißt wenn beispielsweise eine Vereisung der Türdichtung vorliegt. Andererseits kann es auch vorkommen, dass zum Beispiel durch ein äußeres Blockieren des Türelements oder eine vor dem Erreichen der Endstellung des Türelements mittels der Aufstellvorrichtung eine manuelle Betätigung des Türelements erfolgt. Im Falle dieser überhöhten Belastung kann das schwenkbare Getriebebestandteil eine Beschädigung der Aufstellvorrichtung verhindern und Bewegungen ausgleichen.

Ist eine Kraftmesseinrichtung, insbesondere ein Hallsensor, am Getriebeträger angeordnet, so ergibt sich eine weitere Ausgestaltungsvariante der Erfindung. Durch die Kraftmesseinrichtung am Getriebeträger kann eine Bewegung des Getriebeträgers detektiert werden, wodurch eine überhöhte Belastung an der Aufstellvorrichtung erfassbar ist. Ein Hallsensor bietet sich dahingehend an, da hierdurch ein berührungsloses Erfassen einer Bewegung und insbesondere auch die Erfassung kleiner Wege des Getriebeträgers erfassbar sind. Die Kraftmesseinrichtung ist dabei mit dem Antrieb der Aufstellvorrichtung und mit einer Steuerung im Kraftfahrzeug gekoppelt, so dass bei der Detektierung einer überhöhten Belastung auf die Aufstellvorrichtung, mittels einer Erfassung einer Bewegung durch die Kraftmesseinrichtung des Getriebeträgers, ein Reversieren bzw. Stoppen des Antriebsmotors der Aufstellvorrichtung eingeleitet werden kann. Gleichzeitig kann auch ein Steuersignal an das Verriegelungsmittel geleitet werden, um beispielsweise eine Verriegelung zu stoppen, zu unterbinden oder aufzuheben. Die Kraftmesseinrichtung dient somit als Steuerelement und beugt Beschädigungen an der Aufstellvorrichtung vor.

Erfindungsgemäß kann der Getriebeträger mit einem Federelement zusammenwirken, wobei eine Schwenkbewegung des Getriebeträgers abfederbar ist. Die Anbindung des Getriebeträgers an ein Federelement ermöglicht es, eine Mittelstellung des Getriebeträgers zu sichern. Eine mittige Positionierung eines Getriebeträgers ist dahingehend von Bedeutung, da einerseits Zugbelastungen wie auch Druckbelastungen am Stellmittel auftreten können. Dabei kann beispielsweise ein Bediener das Türelement aufziehen, bevor das Verriegelungsmittel gelöst wurde oder beispielsweise das Türelement zudrücken, während die Aufstellvorrichtung das Türelement öffnet. In beiden Fällen kann mittels des Federelements der Getriebeträger federnd ausgelenkt werden. Dabei kann der Getriebeträger schwenkbar in der Aufstellvorrichtung aufgenommen sein und um eine Schwenkachse herum aus einer mittigen Ausgangslage heraus in zwei Bewegungsrichtungen verschwenkt werden. In vorteilhafter Weise ist die Kraftmesseinrichtung, insbesondere die Sensoreinrichtung, derart am Getriebeträger angeordnet, dass mittels der Kraftmesseinrichtung eine Bewegung des Getriebeträgers in beide Bewegungsrichtungen erfassbar ist.

In vorteilhafter Weise ist das Federelement eine Blattfeder. Mittels einer Blattfeder kann einerseits eine ausreichend hohe Kraft zur Sicherung der Mittenstellung des Getriebeträgers bereitgestellt werden und andererseits eine ausreichende Spielfreiheit für den Getriebeträger bereitstellen. Durch den erfindungsgemäßen Aufbau der Aufstellvorrichtung kann ein sicheres Halten des Türelements ermöglicht werden, wobei gleichzeitig eine hohe Betriebssicherheit gewährleistet werden kann.

Nachfolgend wird die Erfindung unter Bezugnahme auf die anliegenden Zeichnungen anhand eines bevorzugten Ausführungsbeispiels näher erläutert. Es gilt jedoch der Grundsatz, dass das Ausführungsbeispiel die Erfindung nicht beschränkt, sondern lediglich eine Ausgestaltungsform darstellt.

Es zeigt:
- Fig. 1: eine dreidimensionale Ansicht auf eine erfindungsgemäße Aufstellvorrichtung mit einem ausgefahrenen Stellmittel,
- Fig. 2: eine Seitenansicht auf die Aufstellvorrichtung mit einem eingefahrenen Stellmittel,
- Fig. 3: eine Ansicht auf die Aufstellvorrichtung aus einer Ansicht gemäß dem Pfeil III aus der Fig. 2, wobei das Stellmittel im ausgefahrenen Zustand und mit im Eingriff befindlichen Verriegelungsmittel wiedergegeben ist,
- Fig. 4: die Ansicht auf die Aufstellvorrichtung gemäß dem Pfeil III aus der Fig. 2 mit einem freigegebenen Verriegelungshebel,
- Fig. 5: eine Ansicht auf die Aufstellvorrichtung gemäß dem Pfeil III aus der Fig. 2 mit einem aus der Karosserie herausgefahrenen Stellmittel,
- Fig. 6: eine Ansicht auf die Aufstellvorrichtung aus Richtung des Pfeils II aus der Fig. 1, wobei eine Stellung der Aufstellvorrichtung wiedergegeben ist, in der eine Zugbelastung auf die Aufstellvorrichtung wirkt und
- Fig. 7: eine Ansicht auf die Aufstellvorrichtung gemäß des Pfeils II aus der Fig. 1 bei einer Druckbelastung, das heißt einer Belastung in Richtung der Karosserie, auf die Aufstellvorrichtung wirkt.

In der Figur 1 ist eine dreidimensionale Ansicht auf eine Aufstellvorrichtung 1 mit den für die Erläuterung der Erfindung wesentlichen Bauteilen wiedergegeben. Die Aufstellvorrichtung 1 ist in einem Kraftfahrzeugtürelement 2 angeordnet, wobei ein Stellmittel 3 mit einer Karosserie 4 in Eingriff steht. Dargestellt ist insofern die ausgefahrene Position des Stellmittels 3, so dass in diesem Zustand die Aufstellvorrichtung 1 das Türelement 2 über den Stellweg S bewegt und aufgestellt hat. In der dargestellten Position ist das Fahrzeugtürelement 2 folglich durch einen Bediener ergreifbar und weiter manuell öffenbar.

Die Aufstellvorrichtung weist einen elektrischen Antrieb 5, ein Getriebe 6, eine Kraftmesseinrichtung 7, ein Gehäuse 8 und das Stellmittel 3 auf. Der Antrieb 5 wird bevorzugt aus einem elektrischen Gleichstrommotor mit einer Abtriebswelle 9 und einem auf der Abtriebswelle 9 befindlichen Zahnrad 10 gebildet. Das Getriebe 6 ist in diesem Ausführungsbeispiel mehrstufig ausgebildet, wobei eine erste Getriebestufe 11 sich unmittelbar im Eingriff mit dem Abtrieb des elektrischen Antriebs 5 in Eingriff befindet. Mittels der ersten Getriebestufe 11 wird eine zweite Getriebestufe 12 angetrieben, wobei die zweite Getriebestufe 12 sich mit einer Zahnstange 13 am Stellmittel 3 in Eingriff befindet. Über den Antrieb 5 und die beiden Getriebestufen 11, 12 ist folglich das Stellmittel 3 in Richtung des Pfeils P1 verstellbar. Das Stellmittel 3 ist aus dem Gehäuse 8 heraus und in das Gehäuse hinein in Richtung des Pfeils P1 verfahrbar.

Ein Getriebeträger 14 bildet ein erstes Festlager für die erste Getriebestufe 11, wobei die zweite Getriebestufe 12 verschwenkbar mittels des Getriebeträgers 14 in der Aufstellvorrichtung 1 aufgenommen ist. In diesem Ausführungsbeispiel ist eine Blattfeder 15 am Getriebeträger 14 befestigt, wobei die Blattfeder 15 einseitig fest mit dem Getriebeträger 14 verbunden ist und auf der dem Getriebeträger 14 gegenüberliegenden Seite in einem Festlager 16 angeordnet ist. Zur Erfassung einer Schwenkbewegung des Getriebeträgers 14 ist ein Sensor 17, insbesondere ein Hallsensor, ortsfest in der Aufstellvorrichtung 1 angeordnet und mittels elektrischer Kontakte 18 mit einer nicht dargestellten Steuereinrichtung verbunden. Natürlich kann der Sensor 17 auch am Getriebeträger 14 angeordnet sein.

Ein Führungsmittel 19 ist auf der der Zahnstange 13 gegenüberliegenden Seite des Stellmittels 3 in der Aufstellvorrichtung 1 angeordnet, um einerseits ein leichtgängiges Betätigen des Stellmittels 3 zu ermöglichen und gleichzeitig eine stabile Führung für das Stellmittel 3 bereitzustellen. Das Führungsmittel 19 kann beispielsweise ein Lager oder eine Rolle oder eine Kombination aus Lager, Rolle und/oder Dämpfungsmittel sein.

Das Stellmittel 3 weist einen elektrischen Antrieb 20 auf, dessen Abtriebswelle 21 in diesem Ausführungsbeispiel eine Spindel 22 antreibt, wobei die Spindel 22 in einen Verriegelungsschieber 23 hineinreicht und mit dem Verriegelungsschieber 23 zusammenwirkt. Der Verriegelungsschieber 23 ist verschieblich im Stellmittel 3 aufgenommen. Der Verriegelungsschieber 23 arbeitet mit einem Verriegelungshebel 24 zusammen, dessen Wirkung im Weiteren näher erläutert wird.

Weiterhin zu erkennen ist in der Figur 1 eine Notbetätigung 25, die in dieser Ausführungsform als Wellenkontur ausgebildet ist, wobei mittels der Notbetätigung 25 der Verriegelungsschieber 23 manuell betätigbar ist, so dass der Verriegelungshebel 24 manuell außer Eingriff mit der Karosserie 4 und insbesondere einer Verriegelungskontur 26 bringbar ist.

Die elektrische Kontaktierung der Antriebe 5, 20 sowie des Sensors 17 sind nicht explizit wiedergegeben, wobei die elektrischen Komponenten 5, 17, 20 mit einer nicht dargestellten Steuereinheit innerhalb der Aufstellvorrichtung 1 und/oder des Kraftfahrzeugs selbst elektrisch verbunden sind.

In der Figur 2 ist eine Seitenansicht auf die Aufstellvorrichtung 1 gemäß dem Pfeil II aus der Figur 1 wiedergegeben, wobei das Stellmittel 3 in einer eingezogenen Position wiedergegeben ist. Gleiche Komponenten sind mit gleichen Bezugszeichen versehen. Deutlich zu erkennen ist die Achse 27 der ersten Getriebestufe 11, wobei die Achse 27 fest in der Aufstellvorrichtung 1 angeordnet ist und gleichzeitig eine Schwenkachse 27 für den Getriebeträger 14 bildet. Der Getriebeträger 14 beinhaltet eine Lagerstelle 28 für die zweite Getriebestufe 12, wobei die zweite Getriebestufe 12 und insbesondere die Lagerstelle 28 in einer Ausgangslage A wiedergegeben ist. Der Getriebeträger 14 ist über die Achse 27 in Richtung des Pfeils P2 um die Ausgangslage A herum in beide Richtungen verschwenkbar. Mittels der Blattfeder 15 wird der Getriebeträger 14 in der Ausgangslage A gehalten und federbelastet gesichert.

Die in der Figur 2 dargestellte eingefahrene Position des Stellmittels 3 korrespondiert mit einem geschlossenen Türelement 2, wobei das Stellmittel in die Aufstellvorrichtung 1 in Richtung des Pfeils P3 hinein verfahren wiedergegeben ist. Das Türelement 2 wird beispielsweise mittels eines Kraftfahrzeugschlosses in der geschlossenen Position gehalten.

In der Figur 3 ist eine Ansicht auf die Aufstellvorrichtung 1 aus Richtung des Pfeils III aus der Figur 2 wiedergegeben. In der Figur 3 ist das Stellmittel 3 in einer maximal ausgefahrenen Position wiedergegeben, in der die Aufstellvorrichtung 1 das Türelement 2 über den Verfahrweg bzw. Stellweg S bewegt hat. Das Verriegelungsmittel 29 sichert dabei das Türelement 2 in der Halteposition. Das Verriegelungsmittel 29 wird in diesem Ausführungsbeispiel aus dem Antrieb 20, dem Spindeltrieb 22, dem Verriegelungsschieber 23 sowie dem Verriegelungshebel 24 gebildet. Der Verriegelungshebel 24 ist um die Achse 30 herum schwenkbar im Stellmittel 3 aufgenommen. Der Verriegelungshebel 24 greift dabei mit einer Verlängerung 31 in eine Hinterschneidung 32 der Verriegelungskontur 26 ein. Der Verriegelungshebel 24 wird dabei durch den Verriegelungsschieber 23 in die Verriegelungskontur 26 hinein verschwenkt, wobei der Verriegelungshebel 24 eine Schwenkbewegung um die Achse 30 herum vollführt. Endseitig kann das Stellmittel 3 ein Dämpfungsmittel 33 aufweisen, um ein geräuscharmes Zusammenspiel zwischen Aufstellvorrichtung 1 und Karosserie 4 zu ermöglichen.

In der Figur 4 ist nun die Position des Verriegelungsschiebers 23 wiedergegeben, in der beispielsweise der Bediener das Türelement 2 manuell ergriffen hat und die Aufstellvorrichtung bzw. das Türelement 2 in Richtung des Pfeils P4 mit einer Kraft F beaufschlagt. Diese Betätigung der Aufstellvorrichtung 1 bzw. des Türelements 2 kann mittels des Sensors 17 erfasst werden, wie im Weiteren noch im Detail erläutert wird. Die Bewegung der Aufstellvorrichtung 1 in Richtung des Pfeils P4 bewirkt, dass der elektrische Antrieb 20 angesteuert wird, so dass der Verriegelungsschieber 23 Richtung des Pfeils P5 innerhalb des Stellelements 3 zurückgezogen wird. Durch das Zurückziehen des Verriegelungsschiebers 23 kommt der Verriegelungshebel 24 frei und kann um die Achse 30 herum verschwenkt werden.

In der Figur 5 ist nun die Position des Verriegelungshebels 24 dargestellt, in die der Verriegelungshebel 24 bei einer weiteren Betätigung bzw. einer Bewegung des Türelements 2 gelangt. Der Verriegelungshebel 24 verschwenkt in Richtung des Pfeils P6 um die Achse 30 herum im Stellmittel 3 und gelangt somit außer Eingriff mit der Verriegelungskontur 26. Das Türelement 2 kann nun frei bewegt werden und das Stellmittel 3 in die Aufstellvorrichtung 1 hinein verfahren werden.

In der Figur 6 ist nun wiederum eine Seitenansicht aus Richtung des Pfeils II aus der Figur 1 auf die Aufstellvorrichtung 1 wiedergegeben. Dargestellt ist eine Position des Getriebeträgers 14, die der Getriebeträger 14 einnimmt, wenn eine Zugkraft FZ auf das Stellmittel 3 wirkt. Es handelt sich folglich um eine Kraftmessung mittels des Sensors (17). Diese Zugkraft FZ wirkt dann, wenn das Verriegelungsmittel 29 sich im Eingriff mit der Verriegelungskontur 26 befindet und zusätzlich eine Bewegung in Richtung des Pfeils P7 in die Aufstellvorrichtung 1 eingeleitet wird, zum Beispiel durch ein manuelles Ergreifen und Öffnen des Türelements 2. Der Getriebeträger 14 verschwenkt um den Winkel α1, wodurch es zu einer Verschiebung des Getriebeträgers 14 um den Winkel α1 kommt, wobei der Verstellwinkel α1 im Uhrzeigersinn um die Ausgangslage A herum vorliegt. Dieses Verschwenken des Getriebeträgers 14 kann mittels des ortsfesten Sensors 17 erfasst werden. Deutlich zu erkennen ist auch eine Wölbung 34 der Blattfeder 15 um die Ruhelage R herum. Die Blattfeder 16 ist ortsfest aber schwenkbar im Festlager 16 aufgenommen. Die Figur 6 zeigt somit die Situation, in die die Aufstellvorrichtung 1 gerät, wenn die Aufstellvorrichtung das Türelement 2 bewegt hat und das Türelement 2 beispielsweise von einem Bediener ergriffen und aufgezogen wird. Der Sensor 17 detektiert diese Zugkraft FZ des Bedieners und leitet ein Entriegeln des Verriegelungsmittels 29 in der vorstehend beschriebenen Form ein.

In der Figur 7 ist nun die Situation dargestellt, in der eine Druckkraft FD in die Aufstellvorrichtung 1 eingeleitet wird. Durch die Druckkraft FD wird der Getriebeträger 14 gegen den Uhrzeigersinn in Richtung des Winkels α2 um die Achse 27 herum verschwenkt, was wiederum mittels des Sensors 17 und der Relativbewegung zwischen dem Sensor 17 und dem Getriebeträger 14 detektierbar ist. Die Blattfeder 15 erfährt wiederum eine Wölbung 35. In diesem Fall würde der Antrieb 5 des Stellmittels 3 von der Steuerung angesteuert und das Stellmittel 3 in die Aufstellvorrichtung 1 hinein bewegt. Dieser Fall kann beispielsweise dann auftreten, wenn der Bediener das Kraftfahrzeug unmittelbar nach dem Öffnen und Aufstellen wieder manuell schließen möchte. In diesem Fall kann die manuelle Schließung unterstützt oder auch ein automatisches Schließen mittels der Aufstellvorrichtung 1 eingeleitet werden. Die Aufstellvorrichtung 1 wirkt dann als Zuzieheinrichtung für das Türelement 2, wobei das Türelement 2 mittels des elektrischen Antriebs 5, des Getriebes 10, 12, des Stellmittels 3 und des Verriegelungsmittels 29 in eine geschlossene Position hinein zugezogen wird. Zum Zuziehen hintergreift die Verlängerung 31 des Verriegelungsmittels 29 die Verriegelungskontur 26 an der Karosserie 4.

### Bezugszeichenliste

- 1: Aufstellvorrichtung
- 2: Kraftfahrzeugtürelement
- 3: Stellmittel
- 4: Karosserie
- 5, 20: Antrieb
- 6: Getriebe
- 7: Kraftmesseinrichtung
- 8: Gehäuse
- 9, 21: Abtriebswelle
- 10: Zahnrad
- 11: erste Getriebestufe
- 12: zweite Getriebestufe
- 13: Zahnstange
- 14: Getriebeträger
- 15: Blattfeder
- 16: Festlager
- 17: Sensor
- 18: elektrische Kontakte
- 19: Führungsmittel
- 22: Spindelantrieb
- 23: Verriegelungsschieber
- 24: Verriegelungshebel
- 25: Notbetätigung
- 26: Verriegelungskontur
- 27, 30: Achse
- 28: Lagerstelle
- 29: Verriegelungsmittel
- 31: Verlängerung
- 32: Hinterschneidung
- 33: Dämpfungsmittel
- 34, 35: Wölbung
- S: Stellweg
- P1, P2, P3, P4, P5, P6, P7: Pfeil
- A: Ausgangslage
- F: Kraft
- FZ: Zugkraft
- FD: Druckkraft
- R: Ruhelage
- α1, α2: Winkel

## Patentansprüche

1. Aufstellvorrichtung (1) für ein Kraftfahrzeugtürelement (2) aufweisend einen elektrischen Antrieb (5) und ein Stellmittel (3), wobei das Stellmittel (3) ein Verriegelungsmittel (29), insbesondere einen Verriegelungshebel (24), aufweist und mittels des Antriebs (5) und eines zwischen dem Stellmittel (3) und dem Antrieb (5) angeordneten Getriebe (11, 12) verstellbar ist, so dass ein Bewegen des Türelements (2) ermöglichbar ist und einem Sensor (17), wobei das Türelement (2) mittels des Stellmittels (3) haltbar ist, **dadurch gekennzeichnet, dass** das Verriegelungsmittel (29) mittels eines elektromotorischen Antriebs (20) steuerbar ist, und dass das Verriegelungsmittel (29) einen mittels des elektrischen Antriebs (20) betätigbaren Verriegelungsschieber (23) aufweist.

2. Aufstellvorrichtung (1) nach Anspruch 1, **dadurch gekennzeichnet, dass** das Verriegelungsmittel (29) formschlüssig mit der Karosserie (4) des Kraftfahrzeugs verbindbar ist.

3. Aufstellvorrichtung (1) nach einem der Ansprüche 1 oder 2, **dadurch gekennzeichnet, dass** das Verriegelungsmittel (29) lösbar mit der Karosserie (4) in Eingriff bringbar ist.

4. Aufstellvorrichtung nach einem der vorhergehenden Ansprüche, **dadurch gekennzeichnet, dass** der Verriegelungshebel (24) mittels des Verriegelungsschiebers (23) betätigbar, insbesondere verschwenkbar, ist.

5. Aufstellvorrichtung nach einem der Ansprüche 1 bis 4, **dadurch gekennzeichnet, dass** das Verriegelungsmittel (29) in das Stellelement (3) integriert ist.

6. Aufstellvorrichtung nach einem der Ansprüche 1 bis 5, **dadurch gekennzeichnet, dass** der Verriegelungshebel (24) mit einer Verriegelungskontur (26) in Eingriff bringbar ist, wobei insbesondere der Verriegelungshebel (24) mittels eines Dämpfungsmittels (33) mit einer Verriegelungskontur (26) in Eingriff bringbar ist.

7. Aufstellvorrichtung nach einem der Ansprüche 1 bis 6, **dadurch gekennzeichnet, dass** das Verriegelungsmittel (29) eine Notbetätigung (25) aufweist, so dass das Verriegelungsmittel (29) manuell entriegelbar ist.

8. Aufstellvorrichtung nach Anspruch 7, **dadurch gekennzeichnet, dass** die Notbetätigung (25) aus einer Eingriffskontur, insbesondere einer Wellenkontur, am Verriegelungsschieber (23) gebildet ist.

## Claims

1. Opening device (1) for a motor vehicle door element (2) comprising an electric drive (5) and a control means (3), wherein the control means (3) has a locking means (29), in particular a locking lever (24), and can be adjusted by means of the drive (5) and a gear mechanism (11, 12) arranged between the control means (3) and the drive (5), so that a movement of the door element (2) can be enabled and a sensor (17), wherein the door element (2) can be held by means of the control means (3), **characterized in that** the locking means (29) is controllable by means of an electric motor drive (20), **and in that** the locking means (29) has a locking slide (23) that can be operated by means of the electric drive (20).

2. Opening device (1) according to claim 1, **characterized in that** the locking means (29) can be interlockingly connected to the body (4) of the motor vehicle.

3. Opening device (1) according to claim 1 or 2, **characterized in that** the locking means (29) can be detachably brought into engagement with the body (4).

4. Opening device according to any of the preceding claims,
**characterized in that** the locking lever (24) can be operated, in particular can be pivoted, by means of the locking slide (23).

5. Opening device according to any of claims 1 to 4, **characterized in that** the locking means (29) is integrated into the control member (3).

6. Opening device according to any of claims 1 to 5, **characterized in that** the locking lever (24) can be brought into engagement with a locking contour (26), wherein in particular the locking lever (24) can be brought into engagement with a locking contour (26) by means of a damping means (33).

7. Opening device according to any of claims 1 to 6, **characterized in that** the locking means (29) has an emergency operation means (25) so that the locking means (29) can be unlocked manually.

8. Opening device according to claim 7, **characterized in that** the emergency operation means (25) is formed by an engagement contour, in particular a fluted contour, on the locking slide (23).

## Revendications

1. Dispositif d'ouverture (1) pour un élément de porte de véhicule à moteur (2), présentant un entraînement électrique (5) et un moyen de réglage (3), dans lequel le moyen de réglage (3) présente un moyen de verrouillage (29), en particulier un levier de verrouillage (24), et peut se déplacer au moyen de l'entraînement (5) et à une boîte de vitesses (11, 12) disposée entre le moyen de réglage (3) et l'entraînement (5) de manière à pouvoir rendre possible un mouvement de l'élément de porte (2), et un capteur (17), dans lequel l'élément de porte (2) peut être maintenu au moyen du moyen de réglage (3),
**caractérisé en ce que** le moyen de verrouillage (29) peut être commandé au moyen d'un entraînement électromoteur (20), **et en ce que** le moyen de verrouillage (29) présente un coulisseau de verrouillage (23) pouvant être actionné au moyen de l'entraînement électrique (20).

2. Dispositif d'ouverture (1) selon la revendication 1, **caractérisé en ce que** le moyen de verrouillage (29) peut être relié par complémentarité de forme à la carrosserie (4) du véhicule à moteur.

3. Dispositif d'ouverture (1) selon l'une des revendications 1 ou 2,
**caractérisé en ce que** le moyen de verrouillage (29) peut être amené en prise de manière amovible avec la carrosserie (4).

4. Dispositif d'ouverture selon l'une des revendications précédentes,
**caractérisé en ce que** le levier de verrouillage (24) peut être actionné, en particulier de manière à pouvoir pivoter, au moyen du coulisseau de verrouillage (23).

5. Dispositif d'ouverture selon l'une des revendications 1 à 4,
**caractérisé en ce que** le moyen de verrouillage (29) est intégré dans l'élément de réglage (3).

6. Dispositif d'ouverture selon l'une des revendications 1 à 5,
**caractérisé en ce que** le levier de verrouillage (24) peut être amené en prise avec un contour de verrouillage (26), dans lequel en particulier le levier de verrouillage (24) peut être amené en prise avec un contour de verrouillage (26) au moyen d'un moyen d'amortissement (33).

7. Dispositif d'ouverture selon l'une des revendications 1 à 6,
**caractérisé en ce que** le moyen de verrouillage (29) présente un actionnement de secours (25) de sorte que le moyen de verrouillage (29) peut être déverrouillé manuellement.

8. Dispositif d'ouverture selon la revendication 7, **caractérisé en ce que** l'actionnement de secours (25) est formé d'un contour de prise, en particulier d'un contour ondulé, au niveau du coulisseau de verrouillage (23).
